# FASCICULE DE BREVET EUROPEEN

(11) **EP 0 037 295 B1**
(45) Date de publication et mention de la délivrance du brevet: **15.02.1984**
(21) Numéro de dépôt: 81400337.2
(22) Date de dépôt: 04.03.1981
(51) Int. Cl.: H01H 71/10, H01F 7/08

(54) **Disjoncteur rapide équipé d'un dispositif antichoc**
Schnellschalter mit einer Vorrichtung zur Stossicherung
High-speed circuit breaker provided with a shock-proof device

(30) Priorité: 31.03.1980 FR 8007285
(43) Date de publication de la demande: 07.10.1981
(73) Titulaire: MERLIN GERIN, F-38050 Grenoble Cédex (FR)
(72) Inventeur: Ferrucci, Dominique, F-38050 Grenoble Cedex (FR)
(74) Mandataire: Kern, Paul

## Description

L'invention est relative à un interrupteur rapide comprenant un dispositif de commande d'ouverture des contacts par organe propulseur à effet Thomson imposant un déplacement rapide de l'équipage mobile en direction d'ouverture et un dispositif de verrouillage de l'équipage mobile en position d'ouverture, doté d'une commande de déverrouillage ayant un disque conducteur de déverrouillage disposé en position de repos en regard et à faible écartement de la face frontale d'une bobine de déverrouillage de façon à être répulsé lors de l'alimentation de ladite bobine de déverrouillage, en position de déverrouillage.

Un interrupteur ou disjoncteur connu de genre mentionné (brevet français 2.377.087) permet une limitation des courants de court- circuit par ouverture rapide des contacts et un maintien en position ouvert par un dispositif de verrouillage à commande par effet Thomson s'opposant à l'action d'un ressort de fermeture. Les commandes brusques indispensables aux déplacements rapides engendrent des vibrations et des chocs pouvant être à l'origine de manoeuvres intempestives par exemple de déverrouillage. Le choc provoqué par l'ouverture rapide des contacts peut être transmis par l'intermédiaire de la bobine de déverrouillage au disque de déverrouillage, qui, venant en position de déverrouillage, empêche le verrouillage de l'équipage mobile, qui revient en position de fermeture. Ces défaillances peuvent avoir de graves conséquences.

La présente invention a pour but de remédier à cet inconvénient et de permettre la réalisation d'un interrupteur rapide à fonctionnement fiable.

L'interrupteur selon l'invention est caractérisé en ce qu'il comporte de plus un dispositif antichoc comportant un ressort de rappel coopérant avec le disque de déverrouillage et dont l'action de rappel du disque de déver-, rouillage en position de repos est limitée par une butée disposée de façon à laisser subsister un faible jeu entre la face frontale de la bobine et le disque en regard.

On a constaté que le jeu ménagé entre le disque et la face frontale de la bobine n'affecte pratiquement pas l'effet Thomson de répulsion du disque lors d'une décharge électrique à travers la bobine. Ce faible jeu s'oppose par contre à la transmission d'un choc au disque en direction de déverrouillage et supprime tout risque de déverrouillage intempestif.

Le ressort de rappel du disque conducteur en position de repos agit de préférence sur la tête d'un pion venant en appui sur la face frontale de la bobine. La longueur ou hauteur du pion est légèrement supérieure à celle du disque pour définir le jeu entre le disque et la bobine avec une grande précision. Un ressort d'écartement de force notablement plus faible que celle du ressort de rappel sollicite le disque à l'écart de la bobine. Le pion transmet un choc directement au ressort de rappel de forte intensité, qui contribue à l'amortissement du choc. Une pluralité de pions et de ressorts de rappel peuvent bien entendu être répartis circonférentiellement sur le disque, les pions traversant des trous ménagés dans ce disque.

D'autres avantages et caractéristiques de l'invention ressortiront plus clairement de la description qui va suivre d'un mode de mise en oeuvre, donné à titre d'exemple non limitatif et représenté sur la figure unique, qui est une vue schématique en coupe axiale d'un disjoncteur rapide équipé d'un dispositif antichoc selon l'invention.

Sur la figure, qui correspond partiellement à la figure du brevet français précité 2.377.087, on reconnaît le contact mobile 10 d'un pôle 12 d'un interrupteur électrique susceptible d'être déplacé en position d'ouverture par une commande à effet Thomson comprenant un disque conducteur 14 disposé en position de fermeture des contacts en regard d'une bobine de commande 16. Le disque 14 est solidaire d'une tige de commande 18, dont l'une des extrémité vient frapper le contact mobile 10 et dont l'extrémité opposée coopère avec un dispositif de verrouillage à rouleaux de coincement 20. Les rouleaux 20 sont susceptibles d'être déplacés en position de déverrouillage par un percuteur 22 porté par un disque conducteur 24 disposé en position de repos en regard de la face frontale d'une bobine 26.

On se reportera avantageusement au brevet précité pour comprendre le fonctionnement de cet interrupteur et il suffit de rappeler que la commande d'ouverture par une décharge d'une capacité dans la bobine 16 s'effectue extrêmement rapidement par effet Thomson de répulsion du disque conducteur 14 et que le contact 10 est maintenu en position ouvert par le dispositif de verrouillage à rouleaux 20. La fermeture de l'interrupteur est commandée par une alimentation de la bobine 26 provoquant une répulsion du disque 24 et un déplacement des rouleaux 20 en position de déverrouillage de la tige 18, autorisant une fermeture des contacts sous l'action d'un ressort de fermeture.

Le dispositif antichoc comporte des pions 28 ayant chacun un téton 32 traversant un orifice ménagé dans le disque 24 et une tête 30 maintenue en appui du disque 24 par un ressort de rappel 34. La longueur du téton 32 est légèrement supérieure à l'épaisseur du disque 24, de manière que l'extrémité du téton 32 fasse saillie de la face inférieure du disque 24 et vienne en butée de la face frontale de la bobine 26 en ménageant un faible interstice 36 entre le disque 24 et la bobine 26. Un ressort d'écartement 38 est intercalé entre la bobine 26 et le disque 24, de manière à solliciter ce dernier vers le haut sur la figure en appui des têtes 30 des pions 28. En position de repos, représentée sur la figure, la force des ressorts de rappel 34 est transmise par les pions 28, en appui de la face frontale de la bobine 26, directement à cette dernière. La pièce mobile, constituée par le percuteur 22 et le disque 24, est sollicitée vers le haut par le ressort d'écartement 38, dont la force est notablement inférieure à celle des ressorts de rappel 34. L'épaisseur de l'interstice 36 peut être extrêment faible, par exemple de quelques dizièmes de millimètre, cet interstice 36 évitant néanmoins tout contact mécanique entre les pièces 26 et 24. Il est clair que deux ou plusieurs pions 28 peuvent être répartis circonférentiellement du disque 24 et que les tétons 32 peuvent être au contact de la carcasse métallique de la bobine 26.

L'interrupteur selon l'invention fonctionne de la manière suivante:
L'appareil étant en position fermé, repré sentée sur la figure, un choc subi par le pôle 12, notamment par l'ouverture brusque par effet Thomson, est transmis par la bobine 26 aux pions 28 et aux ressorts de rappel 34. Le disque 24 n'étant pas au contact de la bobine 26 ne subit aucun choc tendant à le déplacer vers la position de déverrouillage et le verrouillage de l'équipage mobile par les rouleaux 20 en position d'ouverture du pôle, s'effectue normalement. Il convient de remarquer que le ressort d'écartement 38 est incapable de transmettre un effet de choc notable ce qui ne serait pas le cas si la force de ce ressort d'écartement 38 était du même ordre de grandeur que celle des ressorts de rappel 34. Le déverrouillage s'effectue normalement par alimentation de la bobine 26, le disque 24 étant répulsé à l'encontre des ressorts de rappel 34, lesquels, agissant sur les têtes 30 des pions 28, rappellent le disque conducteur 24 en position de repos dès la fin de manoeuvre de déverrouillage.

Le dispositif antichoc est particulierement simple et n'affecte en aucune manière le fonctionnement de l'interrupteur. Il est clair que la tête 30 du pion 28 constitue une butée mobile qui encadre avec la butée fixe, constituée par la bobine 26, le disque conducteur 24 à faible jeu, le déplacement du pion 28 en direction de la bobine 26 étant limité par le téton 32. La limitation unidirectionnelle du déplacement de la butée mobile 30 peut évidemment être effectuée de toute autre manière opérante.

## Revendications

1. Interrupteur rapide comprenant un dispositif de commande d'ouverture des contacts (10) par un organe propulseur (14, 16) à effet Thomson imposant un déplacement rapide de l'équipage mobile en direction d'ouverture et un dispositif de verrouillage (20) de l'équipage mobile en position d'ouverture, doté d'une commande de déverrouillage (24, 26) ayant un disque conducteur (24) de déverrouillage disposé en position de repos en regard et à faible écartement de la face frontale d'une bobine (26) de déverrouillage de façon à être répulsé, lors de l'alimentation de ladite bobine de déverrouillage, en position de déverrouillage, caractérisé en ce qu'il comporte de plus un dispositif antichoc (32, 34, 38) comportant un ressort de rappel (34) coopérant avec le disque de déverrouillage (24) et dont l'action de rappel du disque de déverrouillage en position de repos est limitée par une butée (30) disposée de façon à laisser subsister un faible jeu (36) entre la face frontale de la bobine (26) et le disque (24) en regard.

2. Interrupteur selon la revendication 1, caractérisé en ce que dans la position de repos le disque de déverrouillage (24) est encadré à faible jeu par ladite butée (30) montée mobile unidirectionnellement et la face frontale de la bobine (26) formant une butée fixe, un ressort d'écartement (38) sollicitant le disque (24) en appui de ladite butée mobile (30) à l'écart de la face frontale de la bobine (26).

3. Interrupteur selon la revendication 2, caractérisé en ce que ladite butée mobile (30) est constituée par la tête (30) d'un pion (28) d'une hauteur légèrement supérieure à celle du disque (24) et dont l'extrémité est sollicitée en appui de la face frontale de la bobine (26) par le ressort de rappel (34) agissant sur ladite tête (30).

4. Interrupteur selon la revendication 2 ou 3, caractérisé en ce que la force du ressort de rappel (34) est notablement supérieure à celle du ressort d'écartement (38).

## Patentansprüche

1. Schnellschalter mit einer Kontakt- öffnungssteuervorrichtung durch ein Thomson-Effekt-Antriebsorgan (14, 16), das eine Schnellbewegung des beweglichen Teiles in Öffnungsrichtung bewirkt, und einer Verriegelungsvorrichtung (20) des beweglichen Teiles in offener Lage mit einer Entriegelungssteuerung (24, 26), die aus einer leitenden Entriegelungsscheibe (24) besteht, die in der Ruhestellung gegenüber und in kleinem Abstand zu der Frontseite einer Entriegelungsspule (26) so aufgestellt ist, dass bei Speisung der Entriegelungsspule (26) die Scheibe in der Entriegelungslage abgestossen wird, dadurch gekennzeichnet, dass der Schalter noch eine Vorrichtung zur Stosssicherung (32, 34, 38) aufweist mit einer mit der Entriegelungsscheibe (24) zusammenwirkenden Rückholfeder (34), deren Rückhoiwirkung auf die Entriegelungsscheibe in der Ruhestellung durch einen Anschlag (30) begrenzt ist, welcher Anschlag so aufgestellt ist, dass ein schmales Spiel (36) zwischen der Frontseite der Spule (26) und der gegenüberliegenden Scheibe (24) bleibt.

2. Schalter nach Anspruch 1, dadurch gekennzeichnet, dass die Entriegelungsscheibe (24) in der Ruhestellung mit kleinem Spiel zwischen dem genannten in einer Richtung bewegbaren Anschlag (30) und der einen festen Anschlag bildenden Frontseite der Spule (26) liegt, wobei eine Spreizfeder (38) die Scheibe (24) gegen den beweglichen Anschlag (30) im Abstand zu der Frontseite der Spule (26) drückt.

3. Schalter nach Anspruch 2, dadurch gekennzeichnet, dass der genannte bewegliche Anschlag (30) durch den Kopf (30) eines Nagels (28) gebildet wird, dessen Höhe etwas grösser ist als die Höhe der Scheibe, und dessen Ende gegen die Frontseite der Spule (26) durch die auf den genannten Kopf (30) wirkende Rückholfeder (34) gedrückt wird.

4. Schalter nach Anspruch 2 oder 3, dadurch gekennzeichnet, dass die Kraft der Rückholfeder (34) bedeutend grösser ist als die der Spreizfeder (38).

## Claims

1. High-speed circuit-breaker comprising a contact (10) opening operating device having a Thomson effect driving member (14, 16) for quickly moving the movable part in opening direction and a latch device (20) of the movable part in open position, having an unlatch actuating device (24, 26) with a conductive unlatch disc (24) disposed in the rest position in face and at small distance from the front face of an unlatch winding (26) so that the disc is repulsed into the unlatch position when the unlatch winding is powered, characterized in that it further comprises a shock-proof device (32, 34, 38) comprising a draw-back spring (34) cooperating with an unlatch disc (24), the draw-back action therefrom on the unlatch disc in the rest position being limited by an abutment (30) so disposed as to provide a small clearance (36) between the front face of the winding (26) and the opposite disc (24).

2. Circuit-breaker according to claim 1, characterized in that in the rest position the unlatch disc (24) is disposed with small clearance between said unidirectional movable abutment (30) and the winding front face (26) forming a fixed abutment, a separating spring' (38) biasing the disc (24) onto said movable abutment (30) spaced from said winding front face.

3. Circuit-breaker according to claim 2, characterized in that said movable abutment (30) is constituted by the head (30) of a nail (28) the height of which being a little higher than that of the disc (24) and the end of which being biased into contact of the winding front face (26) by the draw-back spring (34) acting on said head (30).

4. Circuit-breaker according to claim 2 or 3, characterized in that the force of the draw-back spring (34) is much higher than the force of the separating spring (38).
